# EUROPÄISCHE PATENTSCHRIFT

(11) **EP 4 428 084 B1**
(45) Veröffentlichungstag und Bekanntmachung des Hinweises auf die Patenterteilung: **10.12.2025**
(21) Anmeldenummer: 24157750.1
(22) Anmeldetag: 15.02.2024
(51) Int. Cl.: B66B 7/02, G10K 11/16, E04B 1/82

(54) **SCHALLISOLIERUNGSEINRICHTUNG FÜR AUFZÜGE SOWIE AUFZUGSANORDNUNG**
SOUND INSULATION DEVICE FOR ELEVATORS AND ELEVATOR ARRANGEMENT
DISPOSITIF D'ISOLATION ACOUSTIQUE POUR ASCENSEURS ET AGENCEMENT D'ASCENSEUR

(30) Priorität: 06.03.2023 DE 202023101045 U
(43) Veröffentlichungstag der Anmeldung: 11.09.2024
(73) Patentinhaber: Lödige Industries GmbH, 34414 Warburg (DE)
(72) Erfinder: Haase, Sascha, 34292 Ahnatal (DE); Münstermann, Andreas, 33178 Borchen (DE)
(74) Vertreter: Ostermann, Thomas

(56) Entgegenhaltungen:
- EP-A1- 2 562 120
- CN-U- 203 585 182
- DE-A1- 102019 000 124
- DE-U1- 202018 103 587

## Beschreibung

Die Erfindung betrifft eine Schallisolierungseinrichtung für Aufzüge mit einem Schallisolierungselement enthaltend eine Halteplatte, die mit einem langgestreckten Aufzugsanbauteil wirkverbindbar ist, mindestens zwei Dämmplatten, wobei eine erste Dämmplatte mit einer Flachseite auf einer ersten Seite der Halteplatte und eine zweite Dämmplatte mit einer Flachseite auf einer gegenüberliegenden zweiten Seite der Halteplatte angeordnet ist und wobei die erste und zweite Dämmplatte aus einem elastisch verformbaren Dämmmaterial bestehen, eine erste Abdeckplatte, die auf einer der Halteplatte abgewandten Seite der ersten Dämmplatte an derselben anliegt und die über Befestigungsmittel mit einer Schachtwand verbindbar ist, eine zweite Abdeckplatte, die auf einer der Halteplatte abgewandten Seite der zweiten Dämmplatte anliegt, ein Spannmittel, mittels dessen die erste Abdeckplatte und die zweite Abdeckplatte gegeneinander verspannbar sind, wobei die erste Dämmplatte und die zweite Dämmplatte senkrecht zu ihren Flachseiten komprimiert sind.

Ferner betrifft die Erfindung eine Aufzugsanordnung.

Aus der DE 10 2019 000 124 A1 ist eine Schallisolierungseinrichtung für Aufzüge bekannt, über die ein Aufzug schallentkoppelt an einer Schachtwand befestigt ist. Hierzu ist ein Schallisolierungselement zum einen an einem Aufzugsanbauteil des Aufzugs, beispielsweise einer vertikalen Führungsschiene, und zum anderen an der Schachtwand befestigt. Die Befestigung des Schallisolierungselementes mit dem Aufzugsanbauteil erfolgt über eine Halteplatte, die zwischen zwei Dämmplatten angeordnet ist. Die beiden Dämmplatten werden über ein Spannmittel, das an jeweils außenseitig der Dämmplatten anschließenden Abdeckplatten angreift, zusammengepresst, um die gewünschte Schallisolierung zur Vermeidung der Körperschallübertragung von dem Aufzug auf die Schachtwand zu verbessern. Das Schallisolierungselement ist über die der Schachtwand zugewandten Abdeckplatte mittels üblicher Befestigungsmittel, wie beispielsweise Anker und Schrauben, festgelegt. Nachteilig an der bekannten Schallisolierungseinrichtung ist, dass insbesondere bei Lastenaufzügen, wie beispielsweise Autoaufzügen, bei denen die Aufzugskabinen hoher Kraftbeanspruchung ausgesetzt sind, die Körperschallübertragung bei niedrigen Frequenzen nicht ausreichend minimiert ist. Eine ähnliche Anordnung ist aus der DE202018103587U1 bekannt, wobei dort ebenfalls eine Halteplatte zwischen zwei elastischen Dämpfungsschichten angeordnet ist.

Aufgabe der vorliegenden Erfindung ist es daher, eine Körperschallübertragung von einem Aufzug zu einem fest verbauten Schacht effektiv weiter zu reduzieren.

Zur Lösung dieser Aufgabe ist die Erfindung in Verbindung mit dem Oberbegriff des Patentanspruchs 1 dadurch gekennzeichnet, dass mindestens zwei Schallisolierungselemente vorgesehen sind, wobei die Flachseiten der ersten Dämmplatte und der zweiten Dämmplatte eines ersten Schallisolierungselementes in einem vorgegebenen Winkel zu Flachseiten einer ersten Dämmplatte und einer zweiten Dämmplatte eines zweiten Schallisolierungselementes angeordnet sind.

Der besondere Vorteil der Erfindung besteht darin, dass durch die Anordnung von mindestens zwei in unterschiedlichen Richtungen orientierten Schallisolierungselementen, die vorzugsweise gleich ausgebildet sind, eine Körperschallübertragung in unterschiedlichen Richtungen reduziert werden kann. Wenn beispielsweise zwei Schallisolierungselemente rechtwinklig zueinander angeordnet sind, kann zum einen die Körperschallübertragung in Schachttiefenrichtung und zum anderen in Schachtbreitenrichtung reduziert werden. Insbesondere kann durch das in Schalltiefenrichtung wirkende Schallisolierungselement ermöglicht werden, dass beim Ein- und Herausfahren eines PKWs in bzw. aus der Aufzugskabine die Körperschallübertragung minimiert wird. Grundgedanke der Erfindung ist es, eine Schalldämpfung nicht nur in einer, sondern in mindestens zwei Richtungen vorzusehen.

Nach einer bevorzugten Ausführungsform der Erfindung sind zwei vorzugsweise gleich ausgebildete Schallisolierungselemente in einem rechten Winkel zueinander angeordnet, so dass auch die Wirkungsrichtungen der Schalldämpfung in einem rechten Winkel zueinander verlaufen. Die Wirkungsrichtungen der Schalldämpfung bzw. Schallisolierung sind angepasst an den Kraftbeanspruchungsrichtungen des Aufzugs bzw. der durch den Aufzug zu transportierenden Lasten und/oder Personen. Während ein erstes Schallisolierungselement eine Wirkungsrichtung aufweist, die mit einer Schachtbreitenrichtung übereinstimmt, weist ein zweites Schallisolierungselement eine Wirkungsrichtung auf, die mit der Schachttiefenrichtung übereinstimmt. Mittels des zweiten Schallisolierungselementes kann insbesondere eine Körperschallübertragung in Folge einer dynamischen Kraftbeanspruchung des Aufzuges minimiert werden.

Nach einer Weiterbildung der Erfindung ist eine Halteplatte des ersten Schallisolierungselementes einstückig mit einer Halteplatte des zweiten Schallisolierungselementes verbunden. Vorteilhaft sind die mindestens zwei Schallisolierungselemente räumlich nah zueinander angeordnet, so dass der Bauteileaufwand reduziert werden kann. Alternativ kann es vorgesehen sein, dass das erste und zweite Schallisolierungselement entfernt voneinander und unabhängig voneinander angeordnet sind, wobei jedes Schallisolierungselement über gesonderte Befestigungsmittel mit dem Aufzugsanbauteil und der Schachtwand verbunden sind.

Nach einer Weiterbildung der Erfindung ist die Halteplatte des ersten Schallisolierungselementes und die Halteplatte des zweiten Schallisolierungselementes Bestandteil eines U-förmigen Halteprofils. Dämmplatten des ersten Schallisolierungselementes verlaufen entlang eines ebenen Scheitelabschnitts des U-förmigen Halteprofils, während Dämmplatten des zweiten Schallisolierungselementes entlang eines ersten Schenkelabschnittes des Halteprofils verlaufen. Ein zweiter Schenkelabschnitt des U-förmigen Halteprofils ist über Befestigungsmittel mit dem Aufzugsanbauteil verbunden. Vorteilhaft kann das U-förmige Halteprofil als Basisbauteil für das Vorsehen einer integrierten Schallisolierungseinrichtung mit senkrecht zueinander angeordneten zwei Schallisolierungselementen dienen. Die Schallisolierungseinrichtung weist somit einen kompakten und kostengünstigen Aufbau auf.

Nach einer Weiterbildung der Erfindung weist das zweite Schallisolierungselement ein Winkelprofil auf, wobei ein erster Schenkel des Winkelprofils als erste Abdeckplatte des zweiten Schallisolierungselementes dient und wobei ein zweiter Schenkel zur direkten Anlage an der Schachtwand dient und über Befestigungsmittel an der Schachtwand festgelegt ist. Der zweite Schenkel ist vorzugsweise in Verlängerung des Scheitelabschnitts des U-förmigen Halteprofils angeordnet, so dass zum einen das U-förmige Halteprofil und zum anderen das Winkelprofil an dieselbe eben verlaufende Schachtwand befestigbar ist. Das zweite Schallisolierungselement erstreckt sich somit in einem Bereich zwischen zwei Befestigungsorten der Schachtwand.

Nach einer Weiterbildung der Erfindung weist das Dämmmaterial ein Elastomer mit einer Stauchhärte im Bereich von 0,03 N/mm² bis 1,2 N/mm² auf. Das Dämmmaterial ist somit relativ flexibel bzw. nachgiebig ausgebildet, was die Dämmwirkung erhöht. Damit das Dämmmaterial über die gesamte Erstreckung gleichmäßig zusammengedrückt werden kann, ist das Dämmmaterial zu beiden Flachseiten vollflächig bedeckt, nämlich von den Abdeckplatten einerseits und der Halteplatte andererseits, Vorzugsweise liegt kein freier Überstand des Dämmmaterials gegenüber den benachbarten metallischen Platten vor.

Nach einer Weiterbildung der Erfindung ist im Bereich des Spannmittels ein die Komprimierbarkeit der Dämmplatte begrenzendes Distanzelement angeordnet, das eine solche Länge aufweist, dass mit Verspannen der ersten und zweiten Abdeckplatte des jeweiligen Schallisolierungselementes die Dämmplatte um mindestens 8 % ihrer Dicke zusammengedrückt wird. Untersuchungen haben gezeigt, dass erst ab Dickenreduzierung um 8 % bezogen auf die Gesamtdicke die Körperschallübertragung effektiv reduziert werden kann. Vorzugsweise liegt die Dickenreduzierung der Dämmplatte im Montagezustand im Bereich von 8 % bis 12 % der Gesamtdicke der Dämmplatte, insbesondere bei 10 % der Gesamtdicke.

Nach einer Weiterbildung der Erfindung ist an der Halteplatte des ersten Schallisolierungselementes und/oder des zweiten Schallisolierungselementes ein Notanschlag ausgebildet unter Bildung eines Luftspaltes zwischen dem Notanschlag der Halteplatte und einer ersten Abdeckplatte des jeweiligen Schallisolierungselementes. Vorteilhaft kann hierdurch ein unerwünschtes Verbiegen der Halteplatte aufgrund hoher Kraftbeanspruchung entgegengewirkt werden. Der Luftspalt kann in einem Bereich von 3 mm bis 7 mm liegen.

Nach einer Weiterbildung der Erfindung weist der zweite Schenkelabschnitt des U-förmigen Halteprofils eine Stufenkontur auf, so dass ein vorgeschriebenes Stichmaß bei der Montage der als Führungsschienen ausgebildeten Aufzuganbauteils eingestellt werden kann.

Zur Lösung der Aufgabe weist die Aufzugsanordnung die Merkmale des Patentanspruchs 12 auf.

Der besondere Vorteil der erfindungsgemäßen Aufzugsanordnung besteht darin, dass eine Schalldämmwirkung in unterschiedlichen Richtungen erzeugt wird. Lediglich eines der Schallisolierungselemente ist über eine Abdeckplatte desselben direkt mit der Schachtwand verbunden, während das mindestens andere Schallisolierungselement lediglich in einem Winkel zu der Abdeckplatte verlaufenden Schenkel (Befestigungsschenkel) an derselben Schachtwand anliegt.

Nach einer Weiterbildung der Erfindung erstreckt sich das erste Schallisolierungselement in Schalltiefenrichtung und das zweite Schallisolierungselement in Schallbreitenrichtung, wobei ein Abstand des ersten und zweiten Schallisolierungselementes zu einem Kreuzungspunkt einer Erstreckungsebene derselben kleiner ist als eine Breite der jeweiligen Schallisolierungselemente. Die beiden Schallisolierungselemente sind somit räumlich relativ nah zueinander angeordnet bzw. beide Schallisolierungselemente relativ nah zu dem Aufzugsanbauteil angeordnet, so dass auf die Schallisolierungselemente unerwünscht wirkende Hebelkräfte geringgehalten werden können.

Nach einer Weiterbildung der Erfindung sind die Schallisolierungselemente zu beiden Seiten eines Aufzugsanbauteils angeordnet. Auf diese Weise ist eine sichere schallisolierende Befestigung des Aufzugsanbauteils an der Schachtwand gewährleistet.

Nach einer Weiterbildung der Erfindung ist die Erstreckung der Schallisolierungselemente in vertikaler Richtung größer als in horizontaler Richtung, so dass der Abstand der Schallisolierungselemente zu dem Aufzugsanbauteil relativ klein gehalten werden kann. Unerwünschte Hebelkräfte werden hierdurch vermieden.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine perspektivische Darstellung einer Aufzugsanordnung mit einer Aufzugskabine und an gegenüberliegenden Seiten vertikal angeordneten Aufzugsanbauteilen, die über eine Schallisolierungseinrichtung an einer Schachtwand befestigt sind,
- Figur 2: eine Draufsicht auf ein rechtseitig des Aufzugsanbauteils angeordneten Schallisolierungseinrichtung,
- Figur 3: ein vergrößerter Schnitt einer Einzelheit A der Schallisolierungseinrichtung gemäß Figur 2,
- Figur 4: eine vergrößerte Schnittdarstellung einer Einzelheit B der Schallisolierungseinrichtung in Figur 2,
- Figur 5: eine Seitenansicht der Schallisolierungseinrichtung gemäß Figur 2 in Schachtbreitenrichtung X,
- Figur 6: eine Seitenansicht der Schallisolierungseinrichtung gemäß Figur 2 in Schachttiefenrichtung Y und
- Figur 7: eine Explosionsdarstellung der Schallisolierungseinrichtung.

Eine Aufzugsanordnung ist in Figur 1 dargestellt. Sie besteht im Wesentlichen aus einer Aufzugskabine 1, zwei an gegenüberliegenden Schachtwänden 2 eines Schachtes angeordneten vertikal verlaufenden Aufzugsanbauteilen 3 sowie einer schallentkoppelnden Befestigungsvorrichtung, die aus einer Mehrzahl von Schallisolierungseinrichtungen 4 besteht, über die das Aufzugsanbauteil 3 an der Schachtwand 2 befestigt ist. Die Schallisolierungseinrichtungen 4 sind zu beiden Seiten des Aufzugsanbauteils 3 und/oder hinter dem Aufzugsanbauteil 3 angeordnet. Im vorliegenden Ausführungsbeispiel sind die Schallisolierungseinrichtungen 4 paarweise auf einer gleichen horizontalen Ebene zu beiden Seiten des Aufzugsanbauteils 3 angeordnet,

Das Aufzugsanbauteil 3 kann als eine Hubsäule ausgebildet sein mit einer integrierten Führungsschiene oder als Führungsschiene, so dass die Aufzugskabine 1 in vertikaler Richtung nach oben und unten verfahren werden kann. Die Schachtwand 2 kann Bestandteil eines Gebäudes sein, innerhalb dessen ein in die Aufzugskabine 1 eingefahrenes Fahrzeug 5 in unterschiedliche Ebenen bewegt werden kann, beispielsweise in unterschiedlichen Parkebenen. Zu diesem Zweck ist in der Hubsäule 3 ein mechanisches Tragmittel in Form einer Kette, Seil, Riemen oder Hydraulikmittel integriert, beispielsweise ein Hydraulikzylinder sowie Hydraulikkolben, so dass mittels einer Antriebseinheit, beispielsweise eines Motors, die Aufzugskabine 1 nach oben und nach unten bewegt werden kann.

Die Schallisolierungseinrichtung 4 umfasst zum einen Befestigungsmittel zum Befestigen des Aufzugsanbauteils 3 an der Schachtwand 2 und zum anderen Schallisoliermittel zum Verhindern von Körperschallübertragung von der Aufzugskabine 1 auf die Schachtwand 2.

Die Schallisolierungseinrichtung 4 weist im vorliegenden Ausführungsbeispiel zwei Schallisolierungselemente auf, nämlich ein erstes Schallisolierungselement 6, das in einer Schallbreitenrichtung X wirkt. Zum anderen weist die Schallisolierungseinrichtung 4 ein zweites Schallisolierungselement 7 auf, das in Schalltiefenrichtung Y wirkt.

Im vorliegenden Ausführungsbeispiel ist das erste Schallisolierungselement 6 einstückig mit dem zweiten Schallisolierungselement 7 verbunden.

Das erste Schallisolierungselement 6 weist eine Halteplatte 8, an gegenüberliegenden Flachseiten der Halteplatte 8 sich jeweils anschließende Dämmplatten 9, 10 und sich jeweils an den Dämmplatten 9, 10 anschließende Abdeckplatte 11, 12 auf. Eine erste Dämmplatte 9 ist auf einer der Schachtwand 2 zugewandten Seite der Halteplatte 8 angeordnet. An die erste Dämmplatte 9 schließt sich auf einer der Halteplatte 8 abgewandten Seite eine erste Abdeckplatte 11 an. Eine zweite Dämmplatte 10 ist auf einer zur ersten Dämmplatte 8 gegenüberliegenden Seite der Halteplatte 8 angeordnet. Auf einer der Halteplatte 8 abgewandten Seite der zweiten Dämmplatte 10 schließt sich eine zweite Abdeckplatte 12 an.

Die Halteplatte 8 sowie die erste Abdeckplatte 11 und die zweite Abdeckplatte 12 bestehen aus einem Metallmaterial. Die erste Dämmplatte 9 und die zweite Dämmplatte 10 bestehen aus einem Dämmmaterial. Im vorliegenden Ausführungsbeispiel besteht das Dämmmaterial aus einem Elastomer oder einem Werkstoff auf Elastomerbasis, wobei der Volumenanteil des Elastomeranteils mindestens 50% des Gesamtvolumens des Werkstoffs beträgt, mit einer Stauchhärte im Bereich von 0,03 N/mm² bis 1,2 N/mm², vorzugsweise 0,05 N/mm² bis 0,07 N/mm².

Das zweite Schallisolierungselement 7 weist eine Halteplatte 13 sowie zwei Dämmplatten 14, 15 und zwei Abdeckplatten 16, 17 auf. Das zweite Schallisolierungselement 7 weist den gleichen Schichtaufbau auf wie das erste Schallisolierungselement 6. Auf einer Seite (Flachseite) der Halteplatte 13 ist eine erste Dämmplatte 14 und auf einer gegenüberliegenden Seite der Halteplatte 13 eine zweite Dämmplatte 15 angeordnet. Auf einer der Halteplatte 13 abgewandten Seite der ersten Dämmplatte 14 schließt sich eine erste Abdeckplatte 16 an. Auf einer der Halteplatte 13 abgewandten Seite der zweiten Dämmplatte 15 schließt sich eine zweite Abdeckplatte 17 an. Die Dämmplatten 9, 10, 14, 15 sind vollständig durch die jeweiligen Abdeckplatten 11, 12, 16, 17 abgedeckt. Lediglich Schmalseiten der Dämmplatten 9, 10, 14, 15 können freiliegend angeordnet sein.

Die Schallisolierungseinrichtung 4 umfasst Spannmittel 18 auf, mittels derer die erste Abdeckplatte 11, 16 und die zweite Abdeckplatte 12, 17 des ersten Schallisolierungselementes 6 bzw. des zweiten Schallisolierungselementes 7 in eine Montagestellung zusammengedrückt bzw. verspannt werden. Die Spannrichtung bzw. Komprimierungsrichtung verläuft senkrecht zu einer Erstreckungsebene E1 des ersten Schallisolierungselementes 6 bzw. Erstreckungsebene E2 des zweiten Schallisolierungselementes 7.

Beispielsweise kann als Spannmittel 18 eine Bolzenschraube 18', 18" sowie eine Mutter 18‴ vorgesehen sein, mittels derer die erste Abdeckplatte 11, 16 mit der zweiten Abdeckplatte 12, 17 verspannt wird. Hierbei wird eine Dicke der ersten Dämmplatte 9, der zweiten Dämmplatte 10, der ersten Dämmplatte 14 und der zweiten Dämmplatte 15 um mindestens 8 % verringert. Vorzugsweise werden die Dämmplatten 9, 10, 14, 15 derart zusammengedrückt, dass die Dämmplatten 9, 10, 14, 15 aus einem Ausgangszustand um 10 % auf eine Dicke d im Montagezustand zusammengedrückt werden. Der Grad der Komprimierung ist voreingestellt und kann in einem Bereich zwischen 8 % und 12 % der Dicke, vorzugsweise 10 % der im Ausgangszustand vorliegenden Dicke der Dämmplatten 9, 10, 14, 15 betragen.

Zur Festlegung der komprimierten Dicke d der Dämmplatten 9, 10, 14, 15 ist ein Distanzelement 19 vorgesehen, das als Distanzhülse einer vorgegebenen Länge dem Befestigungsbolzen 18', 18" umgibt. Die Halteplatte 8, 13 des ersten Schallisolierungselementes 6 und des zweiten Schallisolierungselementes 7 weist eine größere Bohrung zum Durchtritt des Befestigungsbolzens 18', 18" auf als die Dämmplatten 9, 10, 14, 15 bzw. die Abdeckplatten 11, 12 bzw. 16, 17, so dass ein Dämmring 20 aus dem Dämmmaterial einlegbar ist und eine Kontaktierung der Halteplatte 8, 13 mit dem Distanzelement 19, das vorzugsweise ebenfalls aus einem Metallmaterial besteht, verhindert.

Im vorliegenden Ausführungsbeispiel sind die Halteplatte 8 des ersten Schallisolierungselementes 6 und die Halteplatte 13 des zweiten Schallisolierungselementes 7 einstückig miteinander verbunden. Sie sind Bestandteil eines U-förmigen Halteprofils 21, welches einen durch die Halteplatte 8 des ersten Schallisolierungselementes 6 gebildeten ebenen Scheitelabschnitt, einen durch die Halteplatte 13 des zweiten Schallisolierungselementes 7 gebildeten ebenen ersten Schenkelabschnitt und einen zweiten Schenkelabschnitt 22 als ebenen Befestigungsabschnitt zur Befestigung des Halteprofils 21 an dem Aufzugsanbauteil 3 aufweist. Es handelt sich somit um ein winkeliges bzw. rechtwinkeliges U-Halteprofil 21.

Der zweite Schenkelabschnitt 22 ist über Befestigungsmittel 23, welches als Bolzenschraube und Mutter ausgebildet ist, mit einer Seitenwandung des Aufzugsanbauteils 3 fest verbunden.

Der Scheitelabschnitt 8 des U-förmigen Halteprofils 21 ist über Befestigungsmittel 24 (im vorliegenden Ausführungsbeispiel Schraub-/Dübelelement) mit der Schachtwand 2 fest verbunden. Da das erste Schallisolierungselement 6 mit ihrer ersten Abdeckplatte 11 in der Montagestellung flächig an der Schachtwand 2 anliegt, ist die Schraube 18' als Senkschraube ausgebildet, während die Bolzenschraube 18" des zweiten Schallisolierungselementes 7 einen von der ersten Abdeckscheibe 17 abragenden Kopf aufweist, s. Figuren 3 und 4.

Der Scheitelabschnitt 8 des U-förmigen Halteprofils 21 schließt mit dem ersten Schenkelabschnitt 13 und dem zweiten Schenkelabschnitt 22 jeweils einen Winkel φ von 90° ein, so dass die beiden Schenkelabschnitte 13, 22 im Wesentlichen parallel verlaufen. Das zweite Schallisolierungselement 7 ist hierdurch senkrecht zu dem ersten Schallisolierungselement 6 angeordnet, wobei die Flachseiten der ersten und zweiten Dämmplatten 9, 10 des ersten Schallisolierungselementes 6 senkrecht zur Schallbreitenrichtung X verlaufen und die Flachseiten der Dämmplatten 14, 15 des zweiten Schallisolierungselementes 7 senkrecht zur Schalltiefenrichtung Y verlaufen.

Wie aus Figur 2 zu ersehen ist, bildet die erste Abdeckplatte 16 des zweiten Schallisolierungselementes 7 einen ersten Schenkel eines Winkelprofils 25, welches einen zweiten Schenkel 26 (Befestigungsschenkel) zur Befestigung des zweiten Schallisolierungselementes 7 an der Schachtwand 2 aufweist. Der erste Schenkel 16 und der zweite Schenkel 26 des Winkelprofils 25 sind um den rechten Winkel φ verbogen angeordnet, so dass die erste Abdeckplatte 16 des zweiten Schallisolierungselementes 7 über den Befestigungsschenkel 26 an derselben Schachtwand 2 festlegbar ist. Die erste Abdeckplatte 11 des ersten Schallisolierungselementes 6 und der zweite Schenkel 26 des Winkelprofils 25 verlaufen in einer gemeinsamen Ebene unter direkter Anlage an der Schachtwand 2. Der zweite Schenkel 26 ist - wie die erste Abdeckplatte 11 des ersten Schallisolierungselementes 6 - über die Befestigungsmittel 24 mit der Schachtwand 2 fest verbunden.

In der Montageposition ist die Schallisolierungseinrichtung 4 über den ersten Schenkelabschnitt 13 des Halteprofils 21 fest mit dem Aufzugsanbauteil 3 und über die erste Abdeckplatte 11 und den zweiten Schenkel 26 des Winkelprofils 25 fest mit der Schachtwand 2 verbunden.

Die Dämmplatten 9, 10, 14, 15 weisen im vorliegenden Ausführungsbeispiel im Montagezustand die Dicke d von 12,5 mm auf. Der Dämmring 20 weist eine Dicke von 8 mm auf, die in etwa der Wandstärke der Halteplatte 8 entspricht.

Die Dicke d der jeweiligen Dämmplatten 9, 10, 14, 15 kann im Montagezustand derselben in einem Bereich zwischen 5 mm bis 15 mm, vorzugsweise 11 mm bis 13 mm, betragen.

Das Dämmmaterial ist aus einem Elastomermaterial, vorzugsweise aus einem gemischtzelligen PUR-Elastomer (Polyurethan), hergestellt, das vorzugsweise eine Stauchhärte bei 10 % Stauchung im Bereich von 0,03 N/mm² bis 1,2 N/mm², vorzugsweise 0,05 N/mm² bis 0,07 N/mm², aufweist.

Das U-förmige Halteprofil 21 weist an dem zweiten Schenkelabschnitt 22 einen ersten Notanschlag 27 und an dem Scheitelabschnitt 8 einen zweiten Notanschlag 28 auf, die beabstandet im Montagezustand über einen Luftspalt 29 zu der ersten Abdeckplatte 11 des ersten Schallisolierungselementes 6 bzw. ersten Abdeckplatte 16 des zweiten Schallisolierungselementes 7 angeordnet sind. Der Luftspalt 29 weist eine Länge von vorzugsweise 3 mm bis 7 mm auf. Bei einer Überbeanspruchung der Schallisolierungseinrichtung 4 im Betrieb kann somit eine Biegekraft, beispielsweise bei extremer Überladung, sowohl in Schallbreitenrichtung X als auch in Schalltiefenrichtung Y begrenzt werden.

Ferner umfasst der zweite Schenkelabschnitt 22 des U-förmigen Halteprofils 21 eine Stufenkontur 30 mit einer Mehrzahl von Stufen an einer Schmalseite, so dass mittels beispielsweise eines Montiereisens ein vorgeschriebenes Stichmaß der in dem Aufzugsanbauteil 3 integrierten Führungsschiene eingestellt werden kann. Die Montage der Führungsschiene kann somit vereinfacht werden.

Wie aus Figur 6 ersichtlich ist, weist der zweite Schenkelabschnitt 22 in der Montageposition horizontal verlaufende Langlöcher 31 auf. Auf diese Weise kann das U-förmige Halteprofil 21 bei der Montage so justiert werden, dass die erste Abdeckplatte 11 des ersten Schallisolierungselementes 6 flächig an der Schachtwand 2 zur Anlage kommt.

Vorzugsweise sind das erste Schallisolierungselement 6 und gegebenenfalls das zweite Schallisolierungselement 7 vormontiert an dem Halteprofil 21 angeordnet. Bei der Montage der Schallisolierungseinrichtung 4 muss dann vor Ort lediglich die Befestigung des Halteprofils 21 und des Winkelprofils 25 über die Befestigungsmittel 23 mit dem Aufzugsanbauteil 3 bzw. über die Befestigungsmittel 24 an die Schachtwand 2 erfolgen.

Wie aus Figur 2 zu ersehen ist, ist lediglich das erste Schallisolierungselement 6 unter direkter Anlage der ersten Abdeckplatte 11 desselben an der Schachtwand 2 angeordnet, während das zweite Schallisolierungselement 7 senkrecht zu der Schachtwand 2 beabstandet zu der Schachtwand 2 angeordnet ist.

Ein Abstand a des ersten Schallisolierungselementes 6 und ein Abstand b des zweiten Schallisolierungselementes 7 zu einem Kreuzungspunkt K, durch die die Erstreckungsebene E1 des ersten Schallisolierungselementes 6 und die Erstreckungsebene E2 des zweiten Schallisolierungselementes 7 verläuft, ist kleiner als eine Breite b1 des ersten Schallisolierungselementes 6 und eine Breite b2 des zweiten Schallisolierungselementes 7. Die Abstände a und b sind möglichst klein gewählt, so dass die Schallisolierungseinrichtung 4 einen kompakten Aufbau aufweist.

Es sei angemerkt, dass die erste Dämmplatte 9 und die zweite Dämmplatte 10 des ersten Schallisolierungselementes 6 sowie die erste Dämmplatte 14 und die zweite Dämmplatte 15 des zweiten Schallisolierungselementes 7 jeweils gleich ausgebildet sind. Die Dämmplatten 9, 10, 14, 15 weisen jeweils rechteckförmige Flachseiten auf, wobei in der Montageposition ein in vertikaler Richtung verlaufender Längsrand 32 eine größere Länge aufweist als ein quer zu demselben in horizontaler Richtung verlaufender Querrand 33. Die Dämmplatten 9, 10, 14, 15 sind somit in vertikaler Richtung ausgerichtet, so dass hierdurch die Kompaktheit der Schallisolierungseinrichtung 4 weiter begünstigt wird.

Nach einer nicht dargestellten alternativen Ausführungsform der Erfindung können auch mehrere Schallisolierungselemente vorgesehen sein, die nicht in einem rechten Winkel zueinander, sondern in einem spitzen Winkel zueinander angeordnet sind, wobei benachbarte Schallisolierungselemente in einem spitzen Winkel zueinander angeordnet sind.

## Patentansprüche

1. Schallisolierungseinrichtung für Aufzüge mit einem Schallisolierungselement (6, 7) enthaltend
- eine Halteplatte (8, 13), die mit einem langgestreckten Aufzugsanbauteil (3) wirkverbindbar ist,
- mindestens zwei Dämmplatten (9, 10; 14, 15), wobei eine erste Dämmplatte (9, 14) mit einer Flachseite auf einer ersten Seite der Halteplatte (8, 13) und eine zweite Dämmplatte (10, 15) mit einer Flachseite auf einer gegenüberliegenden zweiten Seite der Halteplatte (8, 13) angeordnet ist und wobei die erste und zweite Dämmplatte (9, 10; 14, 15) aus einem elastisch verformbaren Dämmmaterial bestehen,
- eine erste Abdeckplatte (11, 16), die auf einer der Halteplatte (8, 13) abgewandten Seite der ersten Dämmplatte (9, 14) an derselben anliegt und die über Befestigungsmittel mit einer Schachtwand (2) verbindbar ist,
- eine zweite Abdeckplatte (12, 17), die auf einer der Halteplatte (8, 13) abgewandten Seite der zweiten Dämmplatte (10, 15) anliegt,
- ein Spannmittel (18), mittels dessen die erste Abdeckplatte (11, 16) und die zweite Abdeckplatte (12, 17) gegeneinander verspannbar sind, wobei die erste Dämmplatte (9, 14) und die zweite Dämmplatte (10, 15) senkrecht zu ihren Flachseiten komprimiert sind,
**dadurch gekennzeichnet, dass** mindestens zwei Schallisolierungselemente (6, 7) vorgesehen sind, wobei die Flachseiten der ersten Dämmplatte (9) und der zweiten Dämmplatte (10) eines ersten Schallisolierungselementes (6) in einem vorgegebenen Winkel (φ) zu Flachseiten einer ersten Dämmplatte (14) und einer zweiten Dämmplatte (15) eines zweiten Schallisolierungselementes (7) angeordnet sind.

2. Schallisolierungseinrichtung nach Anspruch 1, **dadurch gekennzeichnet, dass** die Flachseiten der ersten Dämmplatten (9) und der zweiten Dämmplatte (10) des ersten Schallisolierungselementes (6) in einem rechten Winkel (φ) zu den Flachseiten der ersten Dämmplatten (14) und der zweiten Dämmplatten (15) des zweiten Schallisolierungselementes (7) angeordnet sind.

3. Schallisolierungseinrichtung nach Anspruch 1 oder 2, **dadurch gekennzeichnet, dass** eine Halteplatte (8) des ersten Schallisolierungselementes (6) einstückig mit einer Halteplatte (13) des zweiten Schallisolierungselementes (7) verbunden ist.

4. Schallisolierungseinrichtung nach einem der Ansprüche 1 bis 3, **dadurch gekennzeichnet, dass** die Halteplatte (8) des ersten Schallisolierungselementes (6) einen Scheitelabschnitt eines U-förmigen Halteprofils (21) und die Halteplatte (13) des zweiten Schallisolierungselementes (7) einen ersten Schenkelabschnitt des U-förmigen Halteprofils (21) bildet und dass ein zweiter Schenkelabschnitt (22) des U-förmigen Halteprofils (21) über die Befestigungsmittel (23) mit dem Aufzugsanbauteil (3) verbindbar ist.

5. Schallisolierungseinrichtung nach einem der Ansprüche 1 bis 4, **dadurch gekennzeichnet, dass** die erste Abdeckplatte (11) des ersten Schallisolierungselementes (6) in der Montageposition direkt an der Schachtwand (2) anliegt und dass die erste Abdeckplatte (16) des zweiten Schallisolierungselementes (7) einen ersten Schenkel des Winkelprofils (25) bildet, der einen zweiten Schenkel (26) aufweist, der direkt an der Schachtwand (2) anliegt.

6. Schallisolierungseinrichtung nach einem der Ansprüche 1 bis 5, **dadurch gekennzeichnet, dass** das Dämmmaterial aus einem Elastomermaterial besteht und eine Stauchhärte im Bereich von 0,03 N/mm² bis 1,2 N/mm², vorzugsweise 0,05 N/mm² bis 0,07 N/mm², aufweist.

7. Schallisolierungseinrichtung nach einem der Ansprüche 1 bis 6, **dadurch gekennzeichnet, dass** im Bereich des Spannmittels (18) ein die Komprimierbarkeit der Dämmplatte (9, 10; 14, 15) begrenzendes Distanzelement (19) angeordnet ist, das eine solche Länge aufweist, dass mit Verspannen der ersten Abdeckplatte (11, 16) und der zweiten Abdeckplatte (12, 17) des ersten Schallisolierungselementes (6) bzw. des zweiten Schallisolierungselementes (7) die Dämmplatten (9, 10; 14, 15) um mindestens 8 % ihrer Dicke im Ausgangszustand zusammengedrückt wird, vorzugsweise um mindestens 10 % ihrer Dicke im Ausgangszustand zusammengedrückt wird.

8. Schallisolierungseinrichtung nach einem der Ansprüche 1 bis 7, **dadurch gekennzeichnet, dass** an der Halteplatte (8) des ersten Schallisolierungselementes (6) einerseits und/oder an dem zweiten Schenkelabschnitt (22) des U-förmigen Halteprofils (21) randseitig ein Notanschlag (27, 28) abragt, dessen freier Rand unter Bildung eines Luftspalts (29) beabstandet zu der ersten Abdeckplatte (11, 16) des ersten Schallisolierungselementes (6) bzw. des zweiten Schallisolierungselementes (7) angeordnet ist.

9. Schallisolierungseinrichtung nach einem der Ansprüche 1 bis 8, **dadurch gekennzeichnet, dass** der zweite Schenkelabschnitt (22) des Halteprofils (21) an einer Schmalseite desselben eine Stufenkontur (30) zum Einstellen des Stichmaßes zwischen Führungsschienen des Aufzugsanbauteils (3) aufweist.

10. Schallisolierungseinrichtung nach einem der Ansprüche 1 bis 9, **dadurch gekennzeichnet, dass** die Dämmplatten (9, 10; 14, 15) jeweils im Montagezustand eine Dicke (d) im Bereich von 5 mm bis 15 mm, vorzugsweise 11 mm bis 13 mm, aufweisen.

11. Schallisolierungseinrichtung nach einem der Ansprüche 1 bis 9, **dadurch gekennzeichnet, dass** die Dämmplatten (9, 10; 14, 15) gleich ausgebildet sind.

12. Aufzugsanordnung umfassend
- einen Schacht mit einer Schachtwand (2),
- eine Aufzugskabine (1) zur Aufnahme von Gegenständen (5) und/oder Personen,
- ein vertikal verlaufendes Aufzugsanbauteil (3) enthaltend eine Führungsschiene zum Führen einer vertikalen Bewegung der Aufzugskabine (1),
- ein Tragmittel und/oder ein Hydraulikmittel, das mit der Aufzugskabine (1) verbunden ist,
- eine Antriebseinheit zum Antreiben des Tragmittels und/oder des Hydraulikmittels,
- Befestigungsmittel zum Befestigen des Aufzugsanbauteils (3) an der Schachtwand (2),
- Schallisolierungsmittel zum Verhindern von Körperschallübertragung von der Aufzugskabine (1) zu der Schachtwand (2),
**dadurch gekennzeichnet, dass** die Schallisolierungsmittel eine Schallisolierungseinrichtung (4) nach einem der Ansprüche 1 bis 11 umfasst.

13. Aufzugsanordnung nach Anspruch 12, **dadurch gekennzeichnet, dass** das erste Schallisolierungselement (6) sich in Schachttiefenrichtung (Y) und das zweite Schallisolierungselement (7) in Schachtbreitenrichtung (X) erstreckt und dass ein Abstand (a, b) des ersten Schallisolierungselementes (6) und des zweiten Schallisolierungselementes (7) zu einem Kreuzungspunkt (K), an der die Erstreckungsebene (E1, E2) des ersten und zweiten Schallisolierungselementes (6, 7) zusammenlaufen, kleiner ist als eine Breite (b1, b2) des ersten und zweiten Schallisolierungselementes (6, 7).

14. Aufzugsanordnung nach Anspruch 12 oder 13, **dadurch gekennzeichnet, dass** die Schallisolierungselemente (6, 7) zu beiden Längsseiten des Aufzugsanbauteils (3) vorgesehen sind.

15. Aufzugsanordnung nach einem der Ansprüche 12 bis 14, **dadurch gekennzeichnet, dass** die Dämmplatten (9, 10; 14, 15) jeweils rechteckförmige Flachseiten aufweisen mit einem Längsrand (32) und einem Querrand (33) und dass die Schallisolierungselemente (6, 7) derart zu der Schachtwand (2) ausgerichtet sind, dass der Längsrand (32) in vertikaler Richtung und der Querrand (33) in horizontaler Richtung verläuft.

## Claims

1. A sound insulation device for elevators having a sound insulation element (6, 7) containing
- a holding plate (8, 13) which can be operatively connected to an elongated elevator attachment (3),
- at least two insulation panels (9, 10; 14, 15), wherein a first insulation panel (9, 14) is arranged with a flat side on a first side of the holding plate (8, 13) and a second insulation panel (10, 15) is arranged with a flat side on an opposite second side of the holding plate (8, 13) and wherein the first and second insulation panels (9, 10; 14, 15) consist of an elastically deformable insulation material,
- a first cover plate (11, 16) which, on a side of the first insulation panel (9, 14) facing away from the holding plate (8, 13), rests against said insulation panel and which can be connected to a shaft wall (2) via fastening means,
- a second cover plate (12, 17) which rests on a side of the second insulation panel (10, 15) facing away from the holding plate (8, 13),
- a clamping means (16), by means of which the first cover plate (11, 16) and the second cover plate (12, 17) can be braced against one another, wherein the first insulation panel (9, 14) and the second insulation panel (10, 15) are compressed perpendicularly to their flat sides,
**characterized in that** at least two sound insulation elements (6, 7) are provided, wherein the flat sides of the first insulation panel (9) and the second insulation panel (10) of a first sound insulation element (6) are arranged at a predefined angle (φ) to flat sides of a first insulation panel (14) and a second insulation panel (15) of a second sound insulation element (7).

2. The sound insulation device according to Claim 1, **characterized in that** the flat sides of the first insulation panel (9) and the second insulation panel (10) of the first sound insulation element (6) are arranged at a right angle (φ) to the flat sides of the first insulation panel (14) and the second insulation panel (15) of the second sound insulation element (7).

3. The sound insulation device according to Claim 1 or 2, **characterized in that** a holding plate (8) of the first sound insulation element (6) is integrally connected to a holding plate (13) of the second sound insulation element (7).

4. The sound insulation device according to any one of Claims 1 to 3, **characterized in that** the holding plate (8) of the first sound insulation element (6) forms an apex portion of a U-shaped holding profile (21) and the holding plate (13) of the second sound insulation element (7) forms a first leg portion of the U-shaped holding profile (21) and that a second leg portion (22) of the U-shaped holding profile (21) can be connected to the elevator attachment (3) via the fastening means (23).

5. The sound insulation device according to any one of Claims 1 to 4, **characterized in that** the first cover plate (11) of the first sound insulation element (6) rests directly against the shaft wall (2) in the assembled position and that the first cover plate (16) of the second sound insulation element (7) forms a first leg of the angular profile (25) which has a second leg (26) which rests directly against the shaft wall (2).

6. The sound insulation device according to any one of Claims 1 to 5, **characterized in that** the insulation material consists of an elastomer material and has a compressive strength in the range of 0.03 N/mm² to 1.2 N/mm², preferably 0.05 N/mm² to 0.07 N/mm².

7. The sound insulation device according to any one of Claims 1 to 6, **characterized in that** a spacer element (19) is arranged in the region of the clamping means (18), which spacer element limits the compressibility of the insulation panel (9, 10; 14, 15) and which has such a length that when the first cover plate (11, 16) and the second cover plate (12, 17) of the first sound insulation element (6) or the second sound insulation element (7) are braced, the insulation panels (9, 10; 14, 15) are compressed by at least 8% of their thickness in the initial status, preferably by at least 10% of their thickness in the initial status.

8. The sound insulation device according to any one of Claims 1 to 7, **characterized in that** an emergency stop (27, 28) protrudes at the edge of the holding plate (8) of the first sound insulation element (6) on the one hand and/or of the second leg portion (22) of the U-shaped holding profile (21), the free edge of which is arranged at a distance from the first cover plate (11, 16) of the first sound insulation element (6) or the second sound insulation element (7), forming an air gap (29).

9. The sound insulation device according to any one of Claims 1 to 8, **characterized in that** the second leg portion (22) of the holding profile (21) has, on a narrow side thereof, a step contour (30) for setting the pitch between guide rails of the elevator attachment (3).

10. The sound insulation device according to any one of Claims 1 to 9, **characterized in that** the insulation panels (9, 10; 14, 15) each have a thickness (d) in the range of 5 mm to 15 mm, preferably 11 mm to 13 mm, in the assembled state.

11. The sound insulation device according to any one of Claims 1 to 9, **characterized in that** the insulation panels (9, 10; 14, 15) are configured identically.

12. An elevator arrangement comprising:
- a shaft having a shaft wall (2),
- an elevator cab (1) for receiving objects (5) and/or persons,
- a vertically running elevator attachment (3) containing a guide rail for guiding a vertical movement of the elevator cab (1),
- a support means and/or a hydraulic means which is/are connected to the elevator cab (1),
- a drive unit for driving the support means and/or the hydraulic means,
- fastening means for fastening the elevator attachment (3) to the shaft wall (2),
- sound insulation means for preventing structure-borne noise transmission from the elevator cab (1) to the shaft wall (2),
**characterized in that** the sound insulation means comprises a sound insulation device (4) according to any one of Claims 1 to 11.

13. The elevator arrangement according to Claim 12, **characterized in that** the first sound insulation element (6) extends in the shaft depth direction (Y) and the second sound insulation element (7) extends in the shaft width direction (X), and that a distance (a, b) of the first sound insulation element (6) and the second sound insulation element (7) from an intersection point (K), at which the extension plane (E1, E2) of the first and second sound insulation elements (6, 7) converge, is smaller than a width (b1, b2) of the first and second sound insulation elements (6, 7).

14. The elevator arrangement according to Claim 12 or 13, **characterized in that** the sound insulation elements (6, 7) are provided on both longitudinal sides of the elevator attachment (3).

15. The elevator arrangement according to any one of Claims 12 to 14, **characterized in that** the insulation panels (9, 10; 14, 15) each have rectangular flat sides having a longitudinal edge (32) and a transverse edge (33) and that the sound insulation elements (6, 7) are aligned with the shaft wall (2) in such a way that the longitudinal edge (32) runs in the vertical direction and the transverse edge (33) runs in the horizontal direction.

## Revendications

1. Dispositif d'isolation acoustique pour ascenseurs ayant un élément d'isolation acoustique (6, 7) comportant
- une plaque de retenue (8, 13), qui peut coopérer avec une partie complémentaire d'ascenseur (3) allongée,
- au moins deux plaques isolantes (9, 10 ; 14, 15), une première plaque isolante (9, 14) étant agencée avec un côté plat sur un premier côté de la plaque de retenue (8, 13) et une seconde plaque isolante (10, 15) avec un côté plat sur un second côté opposé de la plaque de retenue (8, 13) et la première et la seconde plaque isolante (9, 10 ; 14, 15) étant constituées d'un matériau isolant déformable élastiquement,
- une première plaque de recouvrement (11, 16) qui s'applique sur la première plaque isolante, sur un côté de la première plaque isolante (9, 14) orienté dans la direction opposée à la plaque de retenue (8, 13), et qui peut être reliée à une paroi de gaine (2) par le biais de moyens de fixation,
- une seconde plaque de recouvrement (12, 17), qui s'applique sur un côté de la seconde plaque isolante (10, 15) orienté dans la direction opposée à la plaque de retenue (8, 13),
- un moyen de serrage (18), au moyen duquel la première plaque de recouvrement (11, 16) et la seconde plaque de recouvrement (12, 17) peuvent être mises en tension l'une contre l'autre, la première plaque isolante (9, 14) et la seconde plaque isolante (10, 15) étant comprimées perpendiculairement à leurs côtés plats.
**caractérisé en ce qu'**au moins deux éléments d'isolation acoustique (6, 7) sont prévus, les côtés plats de la première plaque isolante (9) et de la seconde plaque isolante (10) d'un premier élément d'isolation acoustique (6) étant agencés selon un angle (φ) prédéfini par rapport à des côtés plats d'une première plaque isolante (14) et d'une seconde plaque isolante (15) d'un second élément d'isolation acoustique (7).

2. Dispositif d'isolation acoustique selon la revendication 1, **caractérisé en ce que** les côtés plats de la première plaque isolante (9) et de la seconde plaque isolante (10) du premier élément d'isolation acoustique (6) sont agencés selon un angle (φ) droit par rapport aux côtés plats de la première plaque isolante (14) et de la seconde plaque isolante (15) du second élément d'isolation acoustique (7).

3. Dispositif d'isolation acoustique selon la revendication 1 ou 2, **caractérisé en ce qu'**une plaque de retenue (8) du premier élément d'isolation acoustique (6) est reliée d'un seul tenant à une plaque de retenue (13) du second élément d'isolation acoustique (7).

4. Dispositif d'isolation acoustique selon l'une quelconque des revendications 1 à 3, **caractérisé en ce que** la plaque de retenue (8) du premier élément d'isolation acoustique (6) forme une partie sommet d'un profilé de retenue (21) en forme de U et la plaque de retenue (13) du second élément d'isolation acoustique (7) forme une première partie aile du profilé de retenue (21) en forme de U et **en ce qu'**une seconde partie aile (22) du profilé de retenue (21) en forme de U peut être reliée à la partie complémentaire d'ascenseur (3) par le biais des moyens de fixation (23).

5. Dispositif d'isolation acoustique selon l'une quelconque des revendications 1 à 4, **caractérisé en ce que** la première plaque de recouvrement (11) du premier élément d'isolation acoustique (6) s'applique, dans la position de montage, directement sur la paroi de gaine (2) et **en ce que** la première plaque de recouvrement (16) du second élément d'isolation acoustique (7) forme une première aile de la cornière (25), qui présente une seconde aile (26) qui s'applique directement sur la paroi de gaine (2).

6. Dispositif d'isolation acoustique selon l'une quelconque des revendications 1 à 5, **caractérisé en ce que** le matériau isolant est constitué d'un matériau élastomère et présente une résistance à la compression comprise dans la plage de 0,03 N/mm² à 1,2 N/mm², de préférence 0,05 N/mm² à 0,07 N/mm².

7. Dispositif d'isolation acoustique selon l'une quelconque des revendications 1 à 6, **caractérisé en ce qu'**un élément d'écartement (19) limitant la compressibilité de la plaque isolante (9, 10 ; 14, 15) est agencé dans la zone du moyen de serrage (18), ledit élément d'écartement présentant une longueur telle que, avec la mise en tension de la première plaque de recouvrement (11, 16) et de la seconde plaque de recouvrement (12, 17) du premier élément d'isolation acoustique (6) ou du second élément d'isolation acoustique (7), les plaques isolantes (9, 10 ; 14, 15) sont comprimées d'au moins 8 % de leur épaisseur à l'état initial, de préférence comprimées d'au moins 10 % de leur épaisseur à l'état initial.

8. Dispositif d'isolation acoustique selon l'une quelconque des revendications 1 à 7, **caractérisé en ce que**, sur la plaque de retenue (8) du premier élément d'isolation acoustique (6) d'une part et/ou sur la seconde partie aile (22) du profilé de retenue (21) en forme de U, une butée de secours (27, 28) dépasse en bordure, dont le bord libre est agencé espacé de la première plaque de recouvrement (11, 16) du premier élément d'isolation acoustique (6) ou du second élément d'isolation acoustique (7), formant ainsi une fente d'air (29).

9. Dispositif d'isolation acoustique selon l'une quelconque des revendications 1 à 8, **caractérisé en ce que** la seconde partie aile (22) du profilé de retenue (21) présente, sur un côté étroit de celle-ci, un contour en escalier (30) pour le réglage du calibre entre des rails de guidage de la partie complémentaire d'ascenseur (3).

10. Dispositif d'isolation acoustique selon l'une quelconque des revendications 1 à 9, **caractérisé en ce que** les plaques isolantes (9, 10 ; 14, 15) présentent chacune, à l'état monté, une épaisseur (d) comprise dans la plage de 5 mm à 15 mm, de préférence 11 mm à 13 mm.

11. Dispositif d'isolation acoustique selon l'une quelconque des revendications 1 à 9, **caractérisé en ce que** les plaques isolantes (9, 10 ; 14, 15) sont conçues identiques.

12. Agencement d'ascenseur comprenant
- une gaine ayant une paroi de gaine (2),
- une cabine d'ascenseur (1) pour recevoir des objets (5) et/ou des personnes,
- une partie complémentaire d'ascenseur (3) s'étendant verticalement comportant un rail de guidage pour guider un mouvement vertical de la cabine d'ascenseur (1),
- un moyen porteur et/ou un moyen hydraulique qui est relié à la cabine d'ascenseur (1),
- une unité d'entraînement pour entraîner le moyen porteur et/ou le moyen hydraulique,
- des moyens de fixation pour fixer la partie complémentaire d'ascenseur (3) sur la paroi de gaine (2),
- des moyens d'isolation acoustique pour empêcher la transmission solidienne du bruit de la cabine d'ascenseur (1) à la paroi de gaine (2),
**caractérisé en ce que** les moyens d'isolation acoustique comprennent un dispositif d'isolation acoustique (4) selon une des revendications 1 à 11.

13. Agencement d'ascenseur selon la revendication 12, **caractérisé en ce que** le premier élément d'isolation acoustique (6) s'étend dans la direction de la profondeur de la gaine (Y) et le second élément d'isolation acoustique (7) dans la direction de la largeur de la gaine (X) et **en ce qu'**une distance (a, b) du premier élément d'isolation acoustique (6) et du second élément d'isolation acoustique (7) à un point de croisement (K), auquel les plans d'extension (E1, E2) du premier et du second élément d'isolation acoustique (6, 7) se rejoignent, est inférieure à une largeur (b1, b2) du premier et du second élément d'isolation acoustique (6, 7).

14. Agencement d'ascenseur selon la revendication 12 ou 13, **caractérisé en ce que** les éléments d'isolation acoustique (6, 7) sont prévus des deux côtés longitudinaux de la partie complémentaire d'ascenseur (3).

15. Agencement d'ascenseur selon l'une quelconque des revendications 12 à 14, **caractérisé en ce que** les plaques isolantes (9, 10 ; 14, 15) présentent chacune des côtés plats rectangulaires avec un bord longitudinal (32) et un bord transversal (33) et **en ce que** les éléments d'isolation acoustique (6, 7) sont orientés de telle manière par rapport à la paroi de gaine (2) que le bord longitudinal (32) s'étend dans la direction verticale et le bord transversal (33) dans la direction horizontale.
